# FASCICULE DE BREVET EUROPEEN

(11) **EP 0 488 896 B1**
(45) Date de publication et mention de la délivrance du brevet: **03.07.1996**
(21) Numéro de dépôt: 91403226.3
(22) Date de dépôt: 28.11.1991
(51) Int. Cl.: H01R 19/04, H01R 43/24

(54) **Fiche électrique à double isolation**
Elektrischer Stecker mit doppelter Isolierung
Double insulated electrical plug

(30) Priorité: 29.11.1990 FR 9014932
(43) Date de publication de la demande: 03.06.1992
(73) Titulaire: EURELECTRIC, F-88250 La Bresse (FR)
(72) Inventeur: Dupays, Daniel, F-88250 La Bresse (FR); Bastien, Jean-Pierre, F-88200 Remiremont (FR)
(74) Mandataire: Martin, Jean-Jacques

(56) Documents cités:
- EP-A- 0 129 267
- DE-A- 2 532 872
- DE-A- 3 202 747
- DE-A- 3 807 309
- DE-B- 1 020 078

## Description

La présente invention concerne une fiche électrique pour connecter deux éléments d'un câble électrique à deux broches présentant chacune un moyen de connexion, lesdites broches étant emmanchées dans deux logements aménagés dans un insert isolant, et ladite fiche étant isolée électriquement par un surmoulage extérieur.

L'invention trouve une application particulièrement avantageuse dans le domaine général des connecteurs, et notamment dans celui des fiches bipolaires et bipolaires + terre lorsqu'un haut degré d'isolation est recherché.

On connaît de l'état de la technique une fiche électrique conforme au préambule dans laquelle l'insert isolant est une pièce de matière plastique sensiblement plate. Les broches sont emmanchées dans des logements, essentiellement constitués par l'épaisseur de l'insert, et les brins dénudés des éléments du câble sont sertis, par exemple, dans des fûts de connexion des broches au débouché desdits fûts sur la face de l'insert destinée à recevoir le surmoulage d'isolement. Cette même face est pourvue de moyens de retenue en forme de crochets dans lesquels les éléments sont disposés de manière à offrir une résistance à la traction lorsque le câble est tiré brutalement.

Toutefois, ce type de fiche électrique connue présente l'inconvénient d'une isolation électrique insuffisante vis-à-vis notamment des brins volants qui pourraient échapper des fûts de connexion et venir ainsi en contact avec le surmoulage et même l'affleurer dans le cas de brins volants particulièrement longs, ce qui n'est pas acceptable pour des raisons de sécurité.

Pour résoudre cet inconvénient, la demande de brevet allemand DE-A-3 807 309 propose de munir la fiche électrique du préambule d'une coque isolante intermédiaire recouvrant l'insert et destinée à recevoir ledit surmoulage extérieur. Ainsi, la coque isolante, placée de façon intermédiaire entre l'insert et le surmoulage, empêche tout brin volant, quelle que soit sa longueur, de venir en contact avec le surmoulage. D'autre part, du fait du caractère enveloppant de la coque sur l'insert isolant, des brins volants de grande longueur ne peuvent, au pire, sortir de la fiche que par la partie avant de celle-ci, c'est-à-dire du côté des broches, endroit qui n'est pas accessible lorsque la fiche électrique est branchée.

Il est à noter, que dans la fiche électrique décrite ci-dessus la mise en place de la coque sur l'insert oblige d'introduire une extrémité du câble à travers un trou pratiqué dans la coque, ce qui ne peut se faire que manuellement, excluant toute possibilité de montage automatique de l'assemblage.

Le document DE-B-1 020 078 enseigne une fiche électrique qui comprend une coque destinée à être mise en place sur un insert portant les broches reliées au câble. Cette coque comporte deux ouvertures latérales qui lorsque la coque est positionnée sur l'insert, autorise une sortie des brins volants de telle sorte qu'ils peuvent alors venir au contact du surmoulage et présenter un danger lorsque la fiche est branchée.

En outre, selon ce document, les ouvertures latérales de la coque, pour l'introduction sur le câble électrique, sont fermées en partie supérieure. La coque est donc mise en place sur l'insert selon un unique mouvement vertical, la paroi supérieure des ouvertures latérales venant en appui sur le câble de telle sorte que celui-ci se courbe pour passer dans celle-ci.

Aussi, le problème technique à résoudre par l'objet de la présente invention est de réaliser une fiche électrique pour connecter deux éléments d'un câble électrique à deux broches présentant chacune un moyen de connexion, lesdites broches étant emmanchées dans deux logements aménagés dans un insert isolant, et ladite fiche comportant une coque isolante intermédiaire recouvrant ledit insert et destinée à recevoir un surmoulage extérieur d'isolement, fiche électrique qui permettrait une mécanisation très facile du montage de l'ensemble des pièces la constituant, et en particulier qui permettrait la mise en place automatique de la coque isolante sur l'insert, sans exercer aucune contrainte sur le câble, notamment sans le courber.

La solution au problème technique posé consiste, selon la présente invention, en ce que ladite coque comporte des moyens d'introduction latérale de la coque sur ledit câble constitués par une rainure latérale ouverte à ses deux extrémités de façon à permettre une mise en place de la coque isolante sur l'insert dans un mouvement latéral puis de l'amener dans un mouvement vertical sur ledit insert.

Ainsi, il est possible de mettre en place la coque isolante par un simple mouvement d'amenée latérale, au lieu d'avoir à l'introduire préalablement sur le câble à travers un trou de passage.

Avantageusement, ladite rainure latérale fournit des parois formant des moyens d'immobilisaion des éléments du câble dans la fiche électrique.

De cette manière, la rainure latérale assure une double fonction, celle de passage du câble à travers la coque et celle de retenue des éléments du câble.

Il est également prévu que ladite coque isolante comporte des nervures latérales de rigidification dudit surmoulage. Par rapport à la fiche connue dans laquelle lesdites nervures sont réalisées ave l'insert, cette disposition avantageuse permet de diminuer le coût de la fiche électrique objet de l'invention puisque le matériau constituant la coque, du polypropylène par exemple, peut être nettement moins cher (3 fois environ) que celui constituant l'insert isolant (polyamide par exemple).

La description qui va suivre en regard des dessins annexés, donnés à titre d'exemples non limitatifs, fera bien comprendre en quoi consiste l'invention et comment elle peut être réalisée.

La figure 1 est une vue en perspective d'un insert et d'une coque d'une fiche électrique bipolaire conforme à l'invention.

La figure 2 est une vue en perspective, dans le sens de la flèche F1, de la coque de la figure 1.

La figure 3 est une vue en perspective de l'assemblage constitué par l'insert et la coque de la figure 1.

La figure 4 est une vue en perspective de la fiche électrique de la figure 1 après surmoulage.

La figure 5 est une vue en coupe de l'insert d'une fiche électrique bipolaire + terre conforme à l'invention.

La figure 6 est une vue de dessous de la fiche de la figure 5.

La figure 7 est une vue en coupe le long de la ligne II-II de la fiche de la figure 5.

La figure 1 montre, en perspective, une fiche électrique du type bipolaire pour connecter deux éléments 101, 102, le neutre et la phase par exemple d'un câble électrique 100, à deux broches 201, 202 présentant chacune un moyen de connexion qui, dans le mode de réalisation de la figure 1, est, de façon non limitative, un fût 211, 212 de connexion destiné à recevoir des brins 111, 112 dénudés de l'élément 101, 102 correspondant. La fixation desdits brins 111, 112 dans les fûts 211, 212, de connexion est obtenue, dans le cas de la figure 1, par sertissage à travers les lumières 311, 312.

Les broches 201, 202, qui peuvent être réalisées en laiton, sont emmanchées par ultrasons, surmoulage, ou tout autre moyen, dans deux logements 301, 302 aménagés dans un insert isolant 300 en polyamide moulée par exemple.

Comme le montre la figure 1, la fiche électrique comporte une coque isolante 400 destinée à recouvrir ledit insert 300 et à recevoir un surmoulage 500, montré sur la figure 4, qui permet d'assurer l'isolement extérieur de ladite fiche. La coque 400, ainsi placée en position intermédiaire entre l'insert 300 et le surmoulage 500 d'isolement, offre une isolation électrique maximale de la fiche, notamment contre les brins volants qui pourraient s'échapper des fûts 211, 212 de connexion. Ainsi qu'on peut s'en rendre compte sur la figure 3, le caractère enveloppant de la coque 400 a pour avantage d'obliger des brins volants particulièrement longs à sortir de la fiche du côté des broches, à un endroit où, compte tenu du surmoulage, ils ne présentent pas de danger lorsque la fiche est branchée.

D'autre part, comme on peut le voir sur les figures 1, 2 et 3, la coque isolante 400 comporte des nervures latérales 401, 402 de rigidification du surmoulage d'isolement, ce qui permet de diminuer le prix de revient de la fiche, le matériau constituant la coque, du polypropylène par exemple, étant en effet moins cher que la polyamide de l'insert dans laquelle sont habituellement réalisées lesdites nervures de rigidification.

La figure 1 montre également que l'insert isolant 300 comporte un évidement 320 limité par deux cloisons latérales 331, 332 et à l'intérieur duquel sont logés les éléments 101, 102 du câble 100 dans leur partie comprise entre le câble et les fûts de connexion. Par ailleurs, la coque isolante 400 dispose de parois 421, 422 qui viennent en appui contre lesdites cloisons latérales 331, 332 lorsque la coque est mise en place sur l'insert. Ainsi, les parois 421, 422, agissant en tant que moyens d'immobilisation, forment avec l'évidement 320 des moyens de retenue en chicane vis-à-vis des éléments 101, 102. Ce système de chicane permet de préserver totalement les connexions en assurant l'immobilisation des éléments lors d'une traction brutale du câble.

On peut noter sur les figures 1 et 2 que la coque 400 comporte des moyens d'introduction latérale de ladite coque sur ledit câble 100. Dans l'exemple représenté, lesdits moyens d'introduction latérale sont constitués par une rainure latérale formée par les deux parois 421, 422 et une troisième paroi 423. La coque peut être alors mise en place très facilement, il suffit pour cela de la présenter sur le câble dans un mouvement latéral illustré par la flèche F1 de la figure 1, puis de l'amener, selon la flèche F2, sur l'insert 300 jusque dans sa position définitive.

Ainsi, à l'aide de deux mouvements très simples, on peut tout à la fois mettre en place la coque sur l'insert, faire passer le câble à travers la coque et réaliser l'immobilisation des éléments du câble. Il en résulte une automatisation très aisée du montage de la fiche électrique.

Il convient de noter que la rainure latérale fournit à la fois les moyens d'introduction de la coque sur le câble et les parois des moyens d'immobilisation.

Après avoir été mise en place sur l'insert 300, la coque isolante 400 est maintenue à l'aide de moyens de fixation qui sont constitués par deux ergots 330 de fixation disposés de part et d'autre de l'insert 300, un desdits ergots coopérant avec une fente 410 qui, comme l'indique la figure 2, est aménagée dans ladite coque sur la paroi 423 de la rainure latérale. L'introduction dudit ergot dans la fente 410 est réalisée par déformation élastique de la coque, celle-ci reprenant sa forme initiale lorsque l'ergot 330 est engagé dans ladite fente. La présence de deux ergots, dont un seul est effectivement utilisé, permet d'introduire la coque sur l'insert dans n'importe quel sens, augmentant ainsi la facilité d'assemblage de la fiche.

Les figures 5 et 6 montrent une variante de réalisation de la fiche électrique décrite précédemment en regard des figures 1 à 4, destinée à la connexion d'un câble 100 comprenant, outre la phase et le neutre 101, 102, un élément 103 de mise à la terre. Conformément à la figure 5, l'insert isolant 300 comporte également un troisième logement 303 dans lequel est disposé un moyen 350 de contact électrique en forme de fût, débouchant à l'extérieur de l'insert par un moyen 360 de fixation, un rivet par exemple, à un rail 600 de terre. Le brin 113 de l'élément 103 de mise à la terre est serti dans le fût 350, à travers une lumière non représentée, équivalente aux lumières 311, 312 de la figure 1. Il est bien entendu que, dans le cas de la figure 5, l'insert 300 comporte deux évidements 321, 322 distincts destinés à loger respectivement les éléments 101 et 102.

La vue de dessous, représentée à la figure 6, montre la disposition du rail 600 de terre par rapport à l'insert 300 et au surmoulage 500 lorsque la fiche électrique est complètement assemblée.

Selon une caractéristique avantageuse de l'invention, il est prévu que les trois éléments 101, 102, 103, phase, neutre et mise à la terre, ont une longueur identique de sorte qu'au montage, du fait du glissement de la coque sur l'insert et du blocage des éléments phase et neutre par lesdites chicanes, l'élément 103 de mise à la terre présente une surlongueur, ou brin mou, de sécurité, ainsi que l'illustre la figure 7. Une traction brutale sur le câble 100 induit la rupture d'au moins un des éléments phase ou neutre avant l'élément de mise à la terre.

Enfin, de façon à faciliter le montage de la fiche, et comme le montrent les figures 1 et 5, l'insert isolant 300 comporte des moyens d'introduction, constitués par des cônes 341, 342, 343, permettant d'introduire les éléments 101, 102, 103 du câble 100 vis-à-vis respectivement des moyens 301, 302 de connexion et des moyens 350 de contact électrique.

## Revendications

1. Fiche électrique pour connecter deux éléments (101, 102) d'un câble électrique (100) à deux broches (201, 202) présentant chacune un moyen (211, 212) de connexion, lesdites broches étant emmanchées dans deux logements (301, 302) aménagés dans un insert isolant (300), et ladite fiche comportant une coque isolante (400) intermédiaire recouvrant ledit insert (300) et destinée à recevoir un surmoulage extérieur (500) d'isolement, ladite coque isolante (400) étant apte à empêcher tout brin volant, quelle que soit sa longueur, de venir en contact avec le surmoulage extérieur (500) et tout au moins à obliger les brins volants de grande longueur à sortir de la fiche du côté des broches à un endroit où, compte tenu du surmoulage, ils ne présentent pas de danger lorsque la fiche est branchée, caractérisée en ce que ladite coque comporte des moyens d'introduction latérale de la coque (400) sur ledit câble (100), constitués par une rainure latérale (421, 422, 423), ouverte aux deux extrémités de façon à permettre une mise en place de la coque isolante (400) sur l'insert (300) dans un mouvement latéral puis de l'amener dans un mouvement vertical sur ledit insert (300).

2. Fiche électrique selon la revendication 1 , caractérisée en ce que ladite coque isolante (400) comporte des nervures latérales (401, 402) de rigidification dudit surmoulage (500).

3. Fiche électrique selon l'une des revendications 1 ou 2, caractérisée en ce que ledit insert isolant (300) comporte au moins un évidement (320, 321, 322) limité par deux cloisons latérales (331, 332) et à l'intérieur duquel sont logés les éléments (101, 102) du câble dans leur partie comprise entre ledit câble (100) et lesdits moyens (211, 212) de connexion, et en ce que la coque isolante (400) dispose de moyens (421, 422), dits d'immobilisation, formant, avec ledit évidement (320, 321, 322), des moyens de retenue en chicane vis-à-vis desdits éléments.

4. Fiche électrique selon la revendication 3, caractérisée en ce que lesdits moyens d'immobilisation sont des parois (421, 422) venant en appui contre lesdites cloisons latérales (331, 332) de l'évidement (320, 321, 322) lorsque la coque (400) est mise en place sur ledit insert (300).

5. Fiche électrique selon l'une quelconque des revendications 1 à 4, caractérisée en ce que ledit insert isolant (300) comporte deux moyens (341, 342) d'introduction des éléments du câble vis-à-vis des moyens (211, 212) de connexion.

6. Fiche électrique selon les revendications 3 et 4, caractérisée en ce que ladite rainure latérale fournit lesdites parois (421, 422) formant lesdits moyens d'immobilisation.

7. Fiche électrique selon l'une quelconque des revendications 1 à 6, caractérisée en ce que la coque (400) est maintenue sur l'insert (300) à l'aide de moyens (330, 410) de fixation conjugués prévus respectivement sur la coque et sur l'insert.

8. Fiche électrique selon l'une quelconque des revendications 2 à 7, caractérisée en ce que lesdits moyens de fixation conjugués sont constitués par au moins un ergot (330) de fixation disposé sur l'insert isolant (300), coopérant avec une fente (410) aménagée dans ladite coque (400).

9. Fiche électrique selon l'une quelconque des revendications 1 à 8, caractérisée en ce que, le câble (100) présentant un troisième élément (103), dit de mise à la terre, ledit insert (300) comporte également dans un troisième logement (303), un moyen (350) de contact électrique débouchant à l'extérieur de l'insert (300) par un moyen (360) de fixation à un rail (600) de terre, et auquel est connecté ledit élément (103) de mise à la terre.

10. Fiche électrique selon la revendication 9, caractérisée en ce que ledit insert isolant (300) comporte un troisième moyen (343) d'introduction de l'élément (103) de mise à la terre vis-à-vis du moyen (350) de contact électrique.

11. Fiche électrique selon l'une des revendications 9 ou 10, caractérisée en ce que ledits éléments (101, 102, 103) ont une longueur identique de façon que l'élément (103) de mise à la terre présente au montage une surlongueur, ou brin mou, de sécurité.

12. Fiche électrique selon l'une des revendications 1, 6, 7 , 8, 10, 11, 12 et la revendication 5, caractérisée en ce que lesdits moyens d'introduction sont des cônes (341, 342, 343) d'introduction.

## Patentansprüche

1. Elektrischer Stecker zum Verbinden von zwei Elementen (101, 102) eines elektrischen Kabels (100) mit zwei Stiften (201, 202), die jeweils ein Verbindungsmittel (211, 212) aufweisen, wobei die Stifte in zwei Aufnahmen (301, 302) eingesteckt sind, die in einem Isoliereinsatz (300) angeordnet sind, und der Stecker einen den Einsatz (300) abdeckenden und zur Aufnahme eines äußeren Isoliergehäuses (500) bestimmten Isolierkörper (400) umfaßt, wobei der Isolierkörper (400) dazu dient, jede bewegliche Ader, ungeachtet ihrer Länge, daran zu hindern, mit dem äußeren Gehäuse (500) in Berührung zu kommen und sicherzustellen, daß zumindest die beweglichen Adern großer Länge aus dem Stecker an der Seite der Stifte an einer Stelle austreten, wo sie unter Berücksichtigung des Gehäuses keine Gefahr darstellen, wenn der Stecker angeschlossen ist, dadurch gekennzeichnet, daß der Körper seitliche Einfürmittel des Körpers (400) auf das Kabel (100) umfaßt, die aus einer seitlichen Nut (421, 422, 423) bestehen, welche an ihren beiden Enden offen ist, um eine Anordnung des Isolierkörpers (400) auf dem Einsatz (300) in einer seitlichen Bewegung zu ermöglichen und ihn anschließend in einer senkrechten Bewegung auf den Einsatz (300) hinzuführen.

2. Elektrischer Stecker nach Anspruch 1, dadurch gekennzeichnet, daß der Isolierkörper (400) seitliche Rippen (401, 402) zur Versteifung des Gehäuses (500) umfaßt.

3. Elektrischer Stecker nach einem der Ansprüche 1 oder 2, dadurch gekennzeichnet, daß der Isoliereinsatz (300) mindestens eine Aussparung (320, 321, 322) umfaßt, die durch zwei Seitenwände (331, 332) begrenzt ist und daß im Innern desselben die Elemente (101, 102) des Kabels auf ihrem Abschnitt zwischen dem Kabel (100) und den Verbindungsmitteln (211, 212) angeordnet sind und daß der Isolierkörper (400) Haltemittel (421, 422) aufweist, die mit der Aussparung (320, 321, 322) Mittel für die zickzackförmige Halterung der genannten Elemente bilden.

4. Elektrischer Stecker nach Anspruch 3, dadurch gekennzeichnet, daß die Haltemittel Wände (421, 422) sind, die an den Seitenwänden (331, 332) der Aussparung (320, 321, 322) anliegen, wenn der Körper (400) auf dem Einsatz (300) angeordnet ist.

5. Elektrischer Stecker nach einem der Ansprüche 1 bis 4, dadurch gekennzeichnet, daß der Isoliereinsatz (300) zwei Mittel (341, 342) zum Einführen der Kabelelemente in die Verbindungsmittel (211, 212) umfaßt.

6. Elektrischer Stecker nach den Ansprüchen 3 und 4, dadurch gekennzeichnet, daß die seitliche Nut die Seitenwände (421, 422) aufweist, welche die Haltemittel bilden.

7. Elektrischer Stecker nach einem der Ansprüche 1 bis 6, dadurch gekennzeichnet, daß der Körper (400) auf dem Einsatz (300) mit Hilfe von einander zugeordneten und jeweils auf dem Körper bzw. auf dem Einsatz vorgesehenen Befestigungsmitteln (330, 410) gehalten ist.

8. Elektrischer Stecker nach einem der Ansprüche 2 bis 7, dadurch gekennzeichnet, daß die einander zugeordneten Befestigungsmittel aus mindestens einem Befestigungsnocken (330) bestehen, der auf dem Isoliereinsatz (300) angeordnet ist und mit einem Schlitzloch (410) zusammenwirkt, das in dem Körper (400) angeordnet ist.

9. Elektrischer Stecker nach einem der Ansprüche 1 bis 8, dadurch gekennzeichnet, daß, wenn das Kabel (100) ein drittes Erdungselement (103) aufweist, der Einsatz (300) ebenfalls in einer dritten Aufnahme (303) ein elektrisches Kontaktmittel (350) umfaßt, das an der Außenseite des Einsatzes (300) vorsteht und durch ein Befestigungsmittel (360) an einer Erdungsschiene (600) befestigt ist und mit dem das Erdungselement (103) verbunden ist.

10. Elektrischer Stecker nach Anspruch 9, dadurch gekennzeichnet, daß der Isoliereinsatz (300) ein drittes Mittel (343) zum Einführen des Erdungselementes (103) in das elektrische Kontaktmittel (350) umfaßt.

11. Elektrischer Stecker nach einem der Ansprüche 9 oder 10, dadurch gekennzeichnet, daß die Elemente (101, 102, 103) eine identische Länge haben, so daß das Erdungselement (103) bei der Montage eine Sicherheits-Überlänge bzw. eine bewegliche Sicherheitsader aufweist.

12. Elektrischer Stecker nach einem der Ansprüche 1, 6, 7, 8, 10, 11, 12 und dem Anspruch 5, dadurch gekennzeichnet, daß die Einführmittel Einführkegel (341, 342, 343) sind.

## Claims

1. An electrical plug for connecting two cores (101, 102) of an electrical cable (100) to two pins (201, 202) each having respective connection means (211, 212), said pins being received in two housings (301, 302) formed in an insulating insert (300), and said plug also including an intermediate insulating shell (400) covering said insert (300) and designed to receive an external molding of insulation (500), said insulating shell (400) being suitable for preventing any loose strand, whatever its length, from coming into contact with the outer molding (500) and for constraining at least any loose strands of great length to exit the plug at the pin end at a location where, given the outer molding, they do not present any danger when the plug is plugged in, characterized in that said shell includes means for engaging the shell (400) laterally onto said cable (100), which means are constituted by a lateral groove (421, 422, 423) that is open at both ends so as to enable the insulating shell (400) to be placed on the insert (300) by being moved laterally and then to be brought longitudinally against said insert (300).

2. An electrical plug according to claim 1, characterized in that said insulating shell (400) includes lateral ribs (401, 402) for stiffening said outer molding (500).

3. An electrical plug according to claim 1 or 2, characterized in that said insulating insert (300) includes at least one recess (320, 321, 322) defined by two lateral partitions (331, 332) and within which there are received those portions of the cable cores (101, 102) that extend between said cable (100) and said connection means (211, 212), and in that the insulating shell (400) has locking means (421, 422) co-operating with said recess (320, 321, 322) to form zigzag retaining means for said elements.

4. An electrical plug according to claim 3, characterized in that said locking means are walls (421, 422) bearing against said lateral partitions (331, 332) of the recess (320, 321, 322) when the shell (400) is put into place on said insert (300).

5. An electrical plug according to any one of claims 1 to 4, characterized in that said insulating insert (300) includes two means (341, 342) for inserting cable cores relative to the connection means (211. 212).

6. An electrical plug according to claims 3 and 4, characterized in that said lateral groove provides said walls (421, 422) forming said locking means.

7. An electrical plug according to any one of claims 1 to 6, characterized in that the shell (400) is held on the insert (300) by complementary fixing means (330, 410) provided respectively on the shell and on the insert.

8. An electrical plug according to any one of claims 2 to 7, characterized in that said complementary fixing means are constituted by at least one fixing projection (330) disposed on the insulating insert (300) and co-operating with a slot (410) formed in said shell (400).

9. An electrical plug according to any one of claims 1 to 8, characterized in that the cable (100) has an "earth" third core (103), said insert (300) also including a third housing (303) containing electrical contact means (350), opening to the outside of the insert (300) via earth rail fixing means (360) for fixing to an earth rail (600), and having said earth core (103) connected thereto.

10. An electrical plug according to claim 9, characterized in that said insulating insert (300) includes third means (343) for inserting the earth core 103 facing the electrical contact means (350).

11. An electrical plug according to claim 9 or 10, characterized in that the cores (101, 102, 103) are of identical length so that, on assembly, the earth core (103) has extra length or slack for safety purposes.

12. An electrical plug according to claim 5 and any one of claims 1, 6, 7, 8, 10, 11, and 12, characterized in that said insertion means are insertion cones (341, 342, 343).
